# EUROPÄISCHE PATENTSCHRIFT

(11) **EP 2 682 542 B1**
(45) Veröffentlichungstag und Bekanntmachung des Hinweises auf die Patenterteilung: **04.12.2019**
(21) Anmeldenummer: 13171969.2
(22) Anmeldetag: 14.06.2013
(51) Int. Cl.: E05B 3/00, E05B 15/04

(54) **Betätigungshandhabe mit einer Vorrichtung, die in eine axiale Bewegungsrichtung sperrt, und eine derartige Vorrichtung**
Actuation method with a device, which blocks motion in an axial direction of movement, and such a device
Poignée d'actionnement dotée d'un dispositif bloquant dans une direction de mouvement axiale, et dispositif correspondant

(30) Priorität: 05.07.2012 DE 102012106050
(43) Veröffentlichungstag der Anmeldung: 08.01.2014
(73) Patentinhaber: HOPPE AG, 39011 Lana (BZ) (IT)
(72) Erfinder: Karnutsch, Elias, 6543 Nauders (AT); Schuberth, Oliver, 39023 Laas (IT)
(74) Vertreter: Patentanwälte Olbricht Buchhold Keulertz

(56) Entgegenhaltungen:
- EP-A2- 1 749 953
- DE-A1- 2 001 636
- DE-A1- 10 250 960
- DE-B- 1 117 442
- DE-U- 1 887 227
- DE-U- 7 425 072
- DE-U1-202005 017 497
- US-A- 2 180 929
- US-A- 2 225 594

## Beschreibung

Die Erfindung betrifft eine Betätigungshandhabe gemäß dem Oberbegriff von Anspruch 1. Betätigungshandhaben sind in zahlreichen Ausgestaltungen bekannt. Sie dienen beispielsweise zum Öffnen und Schließen eines Fensters, einer Tür o.dgl., wobei ein Handgriff in der Regel über einen Mitnehmer, z.B. einen Vierkantstift, zur Dreh-Mitnahme einer Betätigungseinrichtung im Fenster- oder Türflügel ausgebildet ist, etwa eines Fenstergetriebes oder einer Schloßnuß.

Neben dem Drehmoment muss der Mitnehmer gewöhnlich auch axiale Zugkräfte übertragen, z.B. bei Türbeschlägen. Die Verbindung zwischen Handgriff und Mitnehmer muss dabei so ausgebildet sein, dass beide nach der Montage drehfest und axial unverrückbar miteinander verankert sind, wobei - je nach Ausbildung des Fensters oder der Tür - eine Anpassung der Stiftverbindung an die jeweilige Stärke des Fensterrahmens oder des Türblatts möglich sein muss.

DE 1 927 916 U1 oder DE 1 937 220 U1 verwenden hierzu zweigeteilte Vierkantstifte, wobei an den Enden beider Stifthälften breitere Kerben mit Keilflächen ausgebildet sind, die sich in zwei Richtungen verengen und zwischen die eine in den betreffenden Handgriff bzw. in dessen Griffhals radial eingedrehte Spreizschraube greift. Die längliche Ausbildung der Kerben ermöglicht in Axialrichtung eine variable Festlegung des Vierkantstifts und damit eine Anpassung an die jeweilige Türstärke. Die Einsetztiefe der Spreizschraube im Griffhals kann jedoch gelegentlich zu groß oder zu klein sein. In ungünstigen Fällen steht die Schraube aus dem Handgriff hervor, was ästhetisch unbefriedigend ist und zu Verletzungen führen kann. Zudem ist der Fertigungsaufwand relativ hoch, weil für jeden Vierkantstift eine rechte und eine linke Hälfte benötigt wird; Produktion und Lagerhaltung werden mithin doppelt belastet. Die Montage ist aufwendig und ohne Werkzeug nicht möglich. Dennoch hat der längsgeteilte Vierkantstift den Vorzug, dass das Eindrehen der zuvor erwähnten Spreizschraube durch radiales Spreizen beider Stifthälften ein Radialspiel zwischen Mitnehmerelement und Handgriff eliminiert.

Aus DE 20 2005 017 497 U1 ist eine Betätigungshandhabe bekannt, bei der zwischen dem Handgriff und dem Mitnehmerelement eine Vorrichtung vorgesehen ist, die eine Relativbewegung zwischen dem Handgriff und dem Mitnehmerelement in eine erste Axialrichtung zulässt und in entgegen gesetzter Axialrichtung sperrt. Dadurch ist es möglich, den Handgriff einfach auf das Mitnehmerelement aufzuschieben, bis die gewünschte Einsetztiefe erreicht ist. Dabei erfolgt eine automatische Anpassung an unterschiedliche Rahmen- und Flügelstärken, wobei der Handgriff ohne Werkzeug montierbar ist.

Diese Ausgestaltung hat allerdings den Nachteil, dass aufgrund der Fertigungstoleranzen ein Radialspiel zwischen dem Mitnehmerelement und dem Handgriff vorhanden ist, was von einem Benutzer häufig als störend empfunden wird.

US 2 225 594 A1 und US 2 180 929 A1 offenbaren Betätigungsknöpfe, beispielsweise für ein Armaturenbrett eines Kraftfahrzeugs oder für das Bedienfeld eines Radios, mit einem Knopf und mit einem Stabelement, das drehfest mit dem Knopf in Eingriff bringbar ist, wobei zwischen dem Knopf und dem Stabelement ein Befestigungselement vorgesehen ist, das derart ausgebildet ist, dass das Einführen des Stabelements in einer ersten Richtung R1 bewirkbar und in einer zweiten Richtung R2 gesperrt ist.

DE 1 117 442 A offenbart eine Türdrückerverbindung, deren Vierkantdorn eine Zahnung aufweist, in welche beim Aufstecken des Drückers eine in einer Nut des Drückerhalses durch eine Schraube lösbar befestigte Blattfeder rastend eingreift. Die Nut des Drückerhalses ist unterschnitten und die Blattfeder ist darin mit einem gegenüber den Endteilen verbreiterten Mittelstück mit Spiel geführt und durch eine Halteschraube gegen die obere Begrenzung der Unterschneidung der Nut anpressbar.

DE 2 001 636 A1 beschreibt eine lösbare, auf beliebige Türstärken einstellbare Türdrückerverbindung, bei welcher der mit dem einen Drücker fest verbundene Drückerdorn eine Verzahnung aufweist, in welche eine im Hals des anderen Drückers durch einen Querbolzen oder dgl. lösbar befestigte Blattfeder rastend eingreift. Die Blattfeder ist in einem vom eingesteckten Drückerdorn nicht eingenommenen Längsabschnitt des Drückerhalses an dem anderen Drücker befestigt.

DE 10 250 960 A1 offenbart einen Fester- oder Türgriff, mit einem Vierkantstift zur drehsicheren Verbindung des Fester- oder Türgriffs mit einer Schließmechanik. Der Vierkantstift besitzt mehrere Befestigungsabschnitte, die entlang der Längsachse des Vierkantstifts verteilt angeordnet sind. Wenigstens ein Sicherungselement wirkt mit den Befestigungsabschnitten des Vierkantstifts in einer wählbaren axialen Position zusammen, um die freie Länge festzulegen, um die der Vierkantstift aus dem Fenster- oder Türgriff herausragt.

DE 1 887 227 U verwendet für die Festlegung eines Türdrückerstifts im Griffhals eines Türdrückers eine über die Länge des Türdrückerstifts befestigte Blattfeder, die mit federnden Erhöhungen versehen ist, um einen Festsitz im Griffhals des Türdrückers zu bewirken.

DE 74 25 072 U1 beschreibt eine auf verschiedene Türstärken einstellbare Türdrückerverbindung, bestehend aus einem Drückerpaar und einem als Vierkant ausgebildeten Drückerstift, der mittels einer daran vorgesehenen Schrägverzahnung und einer in diese nach innen rastend eingreifende, durch einen Querbolzen lösbar befestigten Sperrfeder im Drückerhals festlegbar ist, wobei zumindest ein Ende des Drückerstifts an der gesamten Umfangsfläche mit der Schrägverzahnung versehen ist, welche von der Sperrfeder umschlossen ist.

Ziel der Erfindung ist es, die Nachteile des Standes der Technik zu überwinden und eine Betätigungshandhabe anzugeben, bei der ein Rotationsspiel eliminiert ist. Angestrebt werden dabei ein kostengünstiger Aufbau sowie eine einfache Handhabung.

Hauptmerkmale der Erfindung sind im kennzeichnenden Teil von Anspruch 1 angegeben. Ausgestaltungen sind Gegenstand der Ansprüche 2 bis 6.

Bei einer Betätigungshandhabe für Bauelemente wie Fenster, Türen und dergleichen, mit wenigstens einem Handgriff und mit einem Mitnehmerelement, das drehfest mit dem Handgriff in Eingriff bringbar ist, wobei zwischen dem Handgriff und dem Mitnehmerelement eine Vorrichtung vorgesehen ist, die derartig ausgebildet ist, dass das Einführen des Mitnehmerelements in den Handgriff in einer ersten Richtung bewirkbar und in entgegengesetzter Richtung gesperrt ist, sieht die Erfindung vor, dass eine radial zum Mitnehmerelement wirkende Feder zwischen dem Mitnehmerelement und der Vorrichtung angeordnet ist, wobei die Feder einen Anlageabschnitt aufweist, der mit dem Mitnehmerelement in Kontakt ist und zumindest teilweise von der Vorrichtung beabstandet ist, und wobei die Feder an axialen Enden des Anlageabschnitts jeweils einen Schenkel aufweist, wobei die Schenkel einen Vorsprung der Vorrichtung zwischen sich aufnehmen und an einer beidseitigen Hinterschneidung des Vorsprungs anliegen.

Die Vorteile der einfachen und werkzeuglosen Montage sowie die einfache Anpassbarkeit an unterschiedliche Rahmen- und Flügelstärken wird dabei unverändert beibehalten. Durch die Feder, die als einfache Biegefeder ausgebildet sein kann, wird eine in Radialrichtung gerichtete Kraft zwischen Vorrichtung und Mitnehmerelement eingebracht, die ein Rotationsspiel eliminiert. Diese Feder sorgt für eine definierte Anlage zwischen Vorrichtung und Mitnehmerelement, über die eine Drehmomentübertragung erfolgen kann. Über die Feder selbst muss kein Drehmoment übertragen werden, so dass diese relativ einfach aufgebaut sein kann.

Dadurch, dass die Feder einen Anlageabschnitt aufweist, der mit dem Mitnehmerelement in Kontakt ist und zumindest teilweise von der Vorrichtung beabstandet ist, besteht zwischen der Vorrichtung und dem Anlageabschnitt der Feder ein Luftspalt, so dass die Feder sich in Richtung der Vorrichtung verformen kann. Dadurch kann die Feder mit Vorspannung zwischen der Vorrichtung und dem Mitnehmerelement angeordnet sein und somit immer eine ausreichende Kraft erzeugen. Dabei steht für eine elastische Verformung der Feder ausreichend Raum zur Verfügung. Zu hohe Kontaktkräfte können so vermieden werden.

Ferner weist die Feder an axialen Enden des Anlageabschnitts jeweils einen Schenkel auf, wobei die Schenkel insbesondere einen Vorsprung der Vorrichtung zwischen sich aufnehmen und gegebenenfalls an jeweils einer Hinterschneidung des Vorsprungs anliegen. Dadurch ist eine formschlüssige Verbindung zwischen der Feder und der Vorrichtung relativ einfach herstellbar.

Anstatt einen Vorsprung vorzusehen, können die Schenkel gegebenenfalls auch in eine Nut, die in die Vorrichtung eingeprägt ist, eingreifen. Wenn eine Hinterschneidung vorgesehen ist, wird die Feder auch in einer radialen Lage bezüglich der Vorrichtung gesichert. Ein Verlieren der Feder aus der Vorrichtung wird damit verhindert, auch wenn der Handgriff nicht im Eingriff mit dem Mitnehmerelement steht.

Vorzugsweise ist die Feder parallel zur Axialrichtung formschlüssig an der Vorrichtung gehalten. Auch beim Einsetzen und Entfernen des Handgriffs ist die axiale Position der Feder dann fest vorgegeben. Dabei stellt eine formschlüssige Verbindung eine dauerhaft stabile Verbindung dar, die relativ kostengünstig realisiert werden kann. Gegebenenfalls kann zusätzlich eine Haltekraft eingeprägt sein oder beispielsweise eine Klebverbindung vorgesehen werden.

Vorzugsweise ist die Feder aus einem Materialstreifen, insbesondere aus einem Blechstreifen, gebildet. Damit ist die Feder sehr einfach beispielsweise aus einem Federblech herstellbar, wobei durch eine entsprechende Materialstärke die Vorspannung und eine Federkraftkennlinie relativ genau einstellbar sind. Die Feder kann dabei eine gleichbleibende Breite aufweisen, wobei die Feder mit den Schenkeln und dem Anlageabschnitt im Wesentlichen U-förmig ausgebildet ist. Der Anlageabschnitt bildet dabei die kurze Seite des "U" zwischen den Schenkeln und weist zur Erzeugung der gewünschten Vorspannung eine konvexe Krümmung auf.

Dabei ist besonders bevorzugt, dass die Feder eine konstante Materialstärke aufweist. Die Herstellung der Feder wird damit weiter vereinfacht. Die Feder stellt somit eine Blattfeder dar.

Vorteilhafterweise weist das Mitnehmerelement einen mehreckigen, insbesondere quadratischen Querschnitt auf, wobei die Feder an einer ebenen Seite des Mitnehmerelements anliegt. Das Mitnehmerelement ist also beispielsweise als Vierkant ausgebildet. Dies stellt eine sehr einfache Ausgestaltung dar. Durch die Anlage der Feder an einer ebenen Seite des Mitnehmerelements wird eine linienförmige beziehungsweise flächige Kontaktfläche erhalten, über die auch größere Kräfte übertragen werden können. Gleichzeitig ergibt sich eine sehr stabile Anlage der Feder am Mitnehmerelement.

Bevorzugterweise hat die Vorrichtung einen Boden, der eine mehreckige Öffnung aufweist, durch die das Mitnehmerelement drehfest geführt ist. Die Form der Öffnung ist dabei an die Form des Mitnehmerelements beziehungsweise dessen Querschnitt angepasst. Damit wird eine formschlüssige Verbindung erhalten, über die ein Drehmoment übertragbar ist. Der Boden kann dabei einstückig mit der übrigen Vorrichtung ausgebildet sein, aber auch als separates Element hergestellt werden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Vorrichtung, die mit einem Mitnehmerelement in Eingriff ist,
- Fig. 2: eine Ausschnittsvergrößerung aus Figur 1,
- Fig. 3: eine dreidimensionale Darstellung der Vorrichtung,
- Fig. 4: die Vorrichtung in Schnittansicht und
- Fig. 5: die Vorrichtung in dreidimensionaler Schnittansicht.

Fig. 1 zeigt eine Vorrichtung 1, in die ein Mitnehmerelement 2 derartig eingeführt ist, dass die Vorrichtung 1 mit dem Mitnehmerelement 2 drehfest verbunden ist.

Die Vorrichtung 1 weist eine Hülse 3 auf, die an einem axialen Ende einen radial nach außen ragenden Kragen 4 umfasst, der beim Einsetzten der Vorrichtung 1 in einen Handgriff an einer Stirnseite des Handgriffs zu Anlage gelangt.

An einem dem Kragen 4 gegenüber liegendem Ende der Hülse 3 ist von einer Stirnseite her ein Boden 5 eingesetzt, der eine Öffnung aufweist, deren Geometrie an die Form des Mitnehmerelements 2 angepasst ist. Dadurch kann eine Radialkraftübertragung vom Mitnehmerelement 2 auf den Boden 5 erfolgen.

Der Boden 5 kann beispielsweise mit der Hülse 3 verschweißt oder verklebt sein, aber auch in die Hülse 3 eingepresst sein, vorzugsweise jedoch in diese eingebördelt sein.

In der Hülse 3 ist ein Ringraum 6 ausgebildet, der das Mitnehmerelement 2 umgibt. In dem Ringraum 6 sind Sperr- und Klemmelemente 7 in Form von Klemmrahmen angeordnet, die jeweils zentrische, eckige Ausnehmungen 8 aufweisen, durch die das Mitnehmerelement 2 geführt ist. Die Klemmrahmen 7 werden durch eine Druckfeder 9 in einer Richtung vom Boden 5 zum Kragen 4 mit einer Kraft beaufschlagt.

Der Ringraum 6 ist im Bereich des Kragens 4 durch eine Schrägfläche 10 begrenzt, durch die zusammen mit der Druckfeder 9 ein Kippen der Klemmrahmen 7 bewirkt wird, so dass Kanten der Ausnehmung 8 gegen das Mitnehmerelement 2 gedrückt werden und damit eine axiale Bewegung das Mitnehmerelement 2 in einer Richtung R2 sperren.

In einer der Richtung R2 entgegengesetzten axialen Richtung R1 werden die Klemmrahmen 7 gegen die Kraft der Druckfeder 9 durch das Mitnehmerelement 2 mitgenommen und stellen sich dabei gegenüber dem Mitnehmerelement 2 aufrechter, so dass die Klemmrahmen 7 nicht mehr klemmend mit dem Mitnehmerelement 2 in Verbindung stehen, sondern das Mitnehmerelement 2 durch die Ausnehmung 8 geführt werden kann. Damit ist eine Bewegung in die Richtung R1 freigegeben.

Die Ausgestaltung der Vorrichtung mit dem Klemmrahmen stellt eine beispielhafte Ausgestaltung dar. Weitere Möglichkeiten für die Ausbildung der Vorrichtung sind in DE-U1- 20 2005 017 497 beschrieben, auf deren Offenbarung vollinhaltlich Bezug genommen wird.

Im Bereich des Kragens 4 weist die Hülse 3 eine Einführöffnung 11 auf, durch die das Mitnehmerelement 2 eingeführt werden kann. Die Form der Einführöffnung 11 ist dabei an den Querschnitt des Mitnehmerelements 2 angepasst. Bei einer Ausgestaltung des Mitnehmerelements 2 als Vierkant weist die Einführöffnung 11 dementsprechend eine rechteckige beziehungsweise quadratische Form auf. Dadurch kann eine Drehmomentübertragung vom Mitnehmerelement 2 auf die Vorrichtung 1 über eine formschlüssige Verbindung erfolgen.

Für eine leichtere Einführbarkeit und aufgrund von Fertigungstoleranzen ist die Einführöffnung 11 im Verhältnis zum Mitnehmerelement 2 mit Spiel ausgebildet. Die Einführöffnung 11 weist also gegenüber dem Mitnehmerelement 2 ein geringfügiges Übermaß auf.

Dieses Übermaß macht sich üblicherweise durch ein Rotationsspiel bemerkbar. Um das Rotationsspiel zu eliminieren, ist eine Feder 12 vorgesehen, die in Radialrichtung wirkt und damit eine Radialkraft zwischen der Vorrichtung 1 und dem Mitnehmerelement 2 einbringt. Die Feder 12 kann auch als Blattfeder oder Biegefeder bezeichnet werden. Damit gelangt das Mitnehmerelement 2 in eine definierte Anlage in der Öffnung 11 der Vorrichtung 1. Damit wird eine spielfreie Lagerung erhalten.

Die Feder 12 ist als Blechstreifen ausgebildet und weist einen Anlageabschnitt 13 und zwei Schenkel 14,15 auf. Die Feder 12 ist also im Wesentlichen U-förmig ausgebildet und umgreift einen radial nach innen gerichteten Vorsprung 16 der Vorrichtung 1.

In Fig. 2 ist ein Ausschnitt der Fig. 1 im Bereich der Feder 12 dargestellt. Axiale Seiten 17,18 des Vorsprungs 16 sind geneigt ausgebildet und stellen damit Hinterschneidungen dar, an denen die Schenkel 14,15 der Feder 12 anliegen. Damit erfolgt auch eine Sicherung der Feder 12 in radialer Richtung.

Zwischen dem Anlageabschnitt 13, der in Kontakt mit dem Mitnehmerelement 2 ist, und einer radialen Innenseite 19 des Vorsprungs 16 ist ein Luftspalt vorgesehen, so dass die Feder 12 radial nach außen verformt werden kann. Dabei liegt die Feder 12 mit Vorspannung am Mitnehmerelement 2 an, um eine definierte Kontaktfläche und Radialkraft zu gewährleisten und ein Rotationsspiel zu eliminieren.

In Fig. 3 ist die Vorrichtung 1 ohne Mitnehmerelement 2 dargestellt. Die Vorrichtung 1 stellt dabei ein eigenständiges Bauteil dar, das wie eine Patrone gehandhabt werden kann und beispielsweise problemlos mit Türgriffen und anderen Handgriffen kombinierbar ist. An einer Außenseite 20 ist die Vorrichtung 1 mit Verbindungsgeometrien versehen, um eine Drehmoment-übertragende Verbindung mit dem Handgriff eingehen zu können. Gleichzeitig müssen diese Verbindungsgeometrien auch eine axiale Lagesicherung der Vorrichtung im Handgriff gewährleisten.

In Fig. 4 ist ein Längsschnitt der Vorrichtung 1 dargestellt. Es ist zu erkennen, dass der Anlageabschnitt 13 der Feder 12 radial über eine Innenseite der Einführöffnung 11 vorsteht, so dass bereits beim Einführen des Mitnehmerelements 2 eine Verformung der Feder 12 erfolgt. Dadurch ist gewährleistet, dass bei eingeführten Mitnehmerelement 2 die Feder vorgespannt ist und für eine sichere Anlage des Mitnehmerelements 2 in der Vorrichtung 1 sorgen kann. Damit wird ein Rotationsspiel zuverlässig verhindert.

Fig. 5 zeigt eine dreidimensionale Schnittdarstellung der Fig. 1, wobei die Feder 12 von der Vorrichtung 1 gelöst ist. Die Feder 12 ist aus einem Materialstreifen, beispielsweise einem Blechstreifen mit gleichbleibender Materialstärke und Breite hergestellt. Die Feder 12 weist also eine relativ einfache geometrische Form auf, wobei ein linienförmiger beziehungsweise flächiger Kontakt zur Hülse 3 der Vorrichtung 1 und auch gegenüber dem Mitnehmerelement 2 erfolgt. Damit ist eine gleichmäßige Kraftübertragung sichergestellt. Gleichzeitig wird eine Beschädigung der Oberfläche des Mitnehmerelements durch die Feder beispielsweise beim Einführen des Mitnehmerelements in die Vorrichtung 1 verhindert.

Die Erfindung ist nicht auf eine der vorbeschriebenen Ausführungsformen beschränkt, sondern in vielfältiger Weise abwandelbar, wie es durch die anhängigen Ansprüche definiert wird.

Durch das Vorsehen einer in Radialrichtung wirkenden Feder, also eines Kraftspeichers, wird ein Rotationsspiel vermieden. Die Form der Feder kann dabei variiert werden und beispielsweise auch als Elastomerelement gefertigt sein. Auch die Ausgestaltung der Sperr- und Klemmelemente kann auf andere Art und Weise erfolgen, wie es beispielsweise in DE-U1-20 2005 017 497 beschrieben ist. Auch sind Patronen ohne Sperr- und Klemmelemente (7) denkbar, da das Mitnehmerelement (2) in anderer Weise im Handgriff verankert sein kann.

**Bezugszeichenliste**

| | | | |
|---|---|---|---|
| 1 | Vorrichtung | 11 | Einführöffnung |
| 2 | Mitnehmerelement | 12 | Feder |
| 3 | Hülse | 13 | Anlageabschnitt |
| 4 | Kragen | 14,15 | Schenkel |
| 5 | Boden | 16 | Vorsprung |
| 6 | Ringraum | 17,18 | Seiten |
| 7 | Sperr- und Klemmelemente | 19 | Radiale Innenseite |
| 8 | Ausnehmung | 20 | Außenseite |
| 9 | Druckfeder | | |
| 10 | Schrägfläche | R1, R2 | Axialrichtunge |

## Patentansprüche

1. Betätigungshandhabe für Bauelemente wie Fenster, Türen und dergleichen, mit wenigstens einem Handgriff und mit einem Mitnehmerelement, dass drehfest mit dem Handgriff in Eingriff bringbar ist, wobei zwischen Handgriff und Mitnehmerelement eine Vorrichtung vorgesehen ist, die derart ausgebildet ist, dass das Einführen des Mitnehmerelements in einer ersten Richtung R1 bewirkbar und in einer zweiten Richtung R2 gesperrt ist, **dadurch gekennzeichnet,**
▪ dass eine radial zum Mitnehmerelement (2) wirkende Feder (12) zwischen dem Mitnehmerelement (2) und der Vorrichtung (1) angeordnet ist,
▪ dass die Feder (12) einen Anlageabschnitt (13) aufweist, der mit dem Mitnehmerelement (2) in Kontakt ist und zumindest teilweise von der Vorrichtung (1) beabstandet ist, und
▪ dass die Feder (12) an axialen Enden des Anlageabschnitts (13) jeweils einen Schenkel (14,15) aufweist, wobei die Schenkel (14,15) einen Vorsprung (16) der Vorrichtung (1) zwischen sich aufnehmen und an einer beidseitigen Hinterschneidung des Vorsprungs (16) anliegen.

2. Betätigungshandhabe nach Anspruch 1, **dadurch gekennzeichnet, dass** die Feder (12) parallel zur Axialrichtung formschlüssig an der Vorrichtung (1) gehalten ist.

3. Betätigungshandhabe nach Anspruch 1 oder 2, **dadurch gekennzeichnet, dass** die Feder (12) aus einem Materialstreifen, insbesondere aus einem Blechstreifen, gebildet ist.

4. Betätigungshandhabe nach einem der Ansprüche 1 bis 3, **dadurch gekennzeichnet, dass** die Feder (12) eine konstante Materialstärke aufweist.

5. Betätigungshandhabe nach einem der Ansprüche 1 bis 4, **dadurch gekennzeichnet, dass** das Mitnehmerelement (2) einen mehreckigen, insbesondere quadratischen Querschnitt aufweist, wobei die Feder (12) an einer ebenen Seite des Mitnehmerelements anliegt.

6. Betätigungshandhabe nach einem der Ansprüche 1 bis 5, **dadurch gekennzeichnet, dass** die Vorrichtung (1) einen Boden (5) aufweist, der eine mehreckige Öffnung aufweist, durch die das Mitnehmerelement (2) drehfest geführt ist.

## Claims

1. Actuation method for construction elements such as windows, doors and the like, with at least one handle and with an entrainment member element which can be brought non-rotationally into engagement with the handle, wherein between the handle and entrainment member element is provided a device which is designed such that the introduction of the entrainment member element in a first direction R1 is able to be carried out and in a second direction R2 is locked, **characterised in that**
- a spring (12), acting radially with respect to the entrainment member element (2), is disposed between the entrainment member element (2) and the device (1),
- the spring (12) has a bearing portion (13) which is in contact with the entrainment member element (2) and is spaced at least partially from the device (1), and
- the spring (12) has on the axial ends of the bearing portion (13) respectively one flank (14, 15), wherein the flanks (14, 15) receive a protrusion (16) of the device (1) between them and abut on an undercut on each side of the protrusion (16).

2. Actuation method according to claim 1, **characterised in that** the spring (12) is held form-fittingly on the device (1) parallel to the axial direction.

3. Actuation method according to claim 1 or 2, **characterised in that** the spring (12) is made from a material strip, in particular from a sheet metal strip.

4. Actuation method according to any of claims 1 to 3, **characterised in that** the spring (12) has a constant material thickness.

5. Actuation method according to any of claims 1 to 4, **characterised in that** the entrainment member element (2) has a polygonal, in particular square, cross-section, wherein the spring (12) abuts on a planar side of the entrainment member element.

6. Actuation method according to any of claims 1 to 5, **characterised in that** the device (1) has a floor (5) which has a polygonal opening, through which the entrainment member element (2) is non-rotationally guided.

## Revendications

1. Manette d'actionnement pour éléments de construction tels que fenêtres, portes et analogues, avec au moins une poignée et avec un élément entraîneur qui peut être mis en prise avec la poignée de manière solidaire en rotation, dans laquelle il est prévu entre la poignée et l'élément entraîneur un dispositif qui est réalisé de telle sorte que l'introduction de l'élément entraîneur peut être provoquée dans une première direction R1 et est bloquée dans une deuxième direction R2, **caractérisée en ce**,
▪ qu'un ressort (12) agissant de façon radiale par rapport à l'élément entraîneur (2) est agencé entre l'élément entraîneur (2) et le dispositif (1),
▪ que le ressort (12) présente une partie d'appui (13) qui est en contact avec l'élément entraîneur (2) et qui est au moins en partie à distance du dispositif (1), et
▪ que le ressort (12) présente au niveau d'extrémités axiales de la partie d'appui (13) à chaque fois un côté (14, 15), lesquels côtés (14, 15) reçoivent entre eux une partie en saillie (16) du dispositif (1) et s'appuient au niveau d'une partie en contre-dépouille bilatérale de la partie en saillie (16).

2. Manette d'actionnement selon la revendication 1, **caractérisée en ce que** le ressort (12) est maintenu par concordance de forme parallèlement à la direction axiale au niveau du dispositif (1).

3. Manette d'actionnement selon la revendication 1 ou 2, **caractérisée en ce que** le ressort (12) est formé d'un ruban de matière, en particulier d'un ruban de tôle.

4. Manette d'actionnement selon l'une quelconque des revendications 1 à 3, **caractérisée en ce que** le ressort (12) présente une épaisseur de matière constante.

5. Manette d'actionnement selon l'une quelconque des revendications 1 à 4, **caractérisée en ce que** l'élément entraîneur (2) présente une section transversale polygonale, en particulier carrée, le ressort (12) s'appuyant alors au niveau d'un côté plat de l'élément entraîneur.

6. Manette d'actionnement selon l'une quelconque des revendications 1 à 5, **caractérisée en ce que** le dispositif (1) présente un fond (5) qui présente une ouverture polygonale à travers laquelle l'élément entraîneur (2) est guidé de manière solidaire en rotation.
